# EUROPÄISCHE PATENTSCHRIFT

(11) **EP 2 370 986 B1**
(45) Veröffentlichungstag und Bekanntmachung des Hinweises auf die Patenterteilung: **08.05.2013**
(21) Anmeldenummer: 10712374.7
(22) Anmeldetag: 11.03.2010
(51) Int. Cl.: H01J 9/26, H01J 9/38, H01J 61/34

(54) **ELEKTRISCHE LAMPE MIT AUßENKOLBEN**
ELECTRICAL LAMP HAVING AN OUTER BULB
LAMPE ÉLECTRIQUE À AMPOULE EXTERNE

(30) Priorität: 01.04.2009 DE 102009015895
(43) Veröffentlichungstag der Anmeldung: 05.10.2011
(73) Patentinhaber: OSRAM GmbH, 80807 München (DE)
(72) Erfinder: FRYE, Lambert, 89555 Steinheim (DE); PFALLER, Claus, 85137 Walting-Inching (DE)
(86) Internationale Anmeldenummer: PCT/EP2010/053109
(87) Internationale Veröffentlichungsnummer: WO 2010/112314

(56) Entgegenhaltungen:
- EP-A2- 0 338 637
- EP-A2- 0 465 083
- EP-A2- 1 492 146
- DE-A1- 19 545 530
- DE-A1-102004 056 453

## Beschreibung

### Technisches Gebiet

Die Erfindung geht aus von einer elektrischen Lampe mit Außenkolben gemäß dem Oberbegriff des Anspruchs 1. Derartige Lampen sind insbesondere Hochdruckentladungslampen oder Halogenglühlampen.

### Stand der Technik

EP-A 1 492 146 beschreibt eine Hochdruckentladungslampe mit Außenkolben, bei der ein Außenkolben auf einen Innenkolben aufgebracht ist. Insbesondere ist der Außenkolben auf einem rohrartigen Verlängerungsteil einer Abdichtung des Innenkolbens befestigt. DE 10 2004 056 453 beschreibt eine elektrische Lampe mit Entladungsgefäß mit Zentralteil, das mit Einschmelzungen verschlossen ist und mit Außenkolben, wobei die Einschmelzungen etwas außerhalb des Endes der Folien Wülste besitzen, die radial nach außen abstehen. Dabei steht jeweils ein Endbereich des Außenkolbens mit dem Wulst in Verbindung, so dass Wärme von der Folie abgeleitet wird.

### Darstellung der Erfindung

Die Aufgabe der vorliegenden Erfindung ist es, eine elektrische Lampe mit Außenkolben bereitzustellen, bei der eine gute Wärmeableitung zwischen Innenkolben und Außenkolben sichergestellt wird.

Diese Aufgabe wird gelöst durch die kennzeichnenden Merkmale des Anspruchs 1.

Besonders vorteilhafte Ausgestaltungen finden sich in den abhängigen Ansprüchen.

Elektrische Lampen aus Quarzglas mit Innenkolben und Außenkolben, insbesondere Entladungslampen, die zweiseitig verschlossen sind, erleiden in der Regel hohe Energieverluste aufgrund einer durch den Außenkolben bedingten Erhöhung der Temperatur im Bereich der zur freien Umgebung hin offenen Seite der Folienabdichtung. Die umgebende Atmosphäre ist hier Luft. Diese Abdichtung ist in aller Regel eine Einschmelzung oder auch Quetschung.

Bisher wurde die Temperaturbelastung durch relativ lange Einschmelzbereiche oder auch durch deutlich aufwendigere Konstruktionen der Lampe, beispielsweise durch Auffallenlassen des Außenkolbens auf den zylindrischen Abdichtungsbereich, insbesondere Einschmelzung, des Innenkolbens gelöst.

Eine gute Wärmeableitung führt zur Reduktion der EndenTemperatur der Folien und zur Vermeidung von Oxidationen der Folie bei Lampen mit Außenkolben.

Erfindungsgemäß erhält die Abdichtung des Entladungsgefäßes einen zusätzlichen Wulst, häufig als Perle bezeichnet, und zwar liegt dieser Wulst im Bereich der Einschmelzung in der Nähe des äußeren Endes der Folie. Dieser Wulst dient als Verbindungspunkt für den Außenkolben und leitet die Temperatur effektiv ab.

Durch diese zusätzliche Verbindungsstelle, abgesehen von einer Verbindung am äußeren Ende der Abdichtung im Bereich einer rohrartigen Verlängerung der Abdichtung, wird Wärme aus dem Bereich der Folieneinschmelzung abgezogen. Dabei wird eine definierte zusätzliche Wärmebrücke geschaffen. Im Endeffekt wird dadurch die Endentemperatur der Folien deutlich abgesenkt.

Diese Wulst hat außerdem einen vorteilhaften Effekt bei der Herstellung derartiger Lampen. Wie im Prinzip in der EP 1 492 146 beschrieben lässt sich das Volumen des Außenkolbens über ein Pumploch im Verlängerungsteil einer Abdichtung abpumpen und befüllen. Dieses Pumploch muss nach dem Füllprozess verschlossen werden. Bisher wurde vorgeschlagen, das Pumploch durch Auffallenlassen des Endes des Außenkolbens auf das zylindrische Verlängerungsteil der Abdichtung zu schließen. Bei diesem Vorgang werden jedoch hohe Spannungen im Glas erzeugt.

Der zusätzliche Wulst in Höhe der Einschmelzung dort wo das äußere Folienende sitzt, gestattet eine bessere Lösung. Das Ende des Außenkolbens wird jetzt auf diesen Wulst auffallen gelassen. Dieser Wulst hat eine kleine Verbindungsfläche mit dem Außenkolben im Vergleich zur großflächige Verbindung am Verlängerungssteil. Wegen der kleinflächigen Verbindung sind die Spannungen im Glas des Außenkolbens deutlich reduziert. Außerdem kann die Verbindung mit deutlich geringerem Energieaufwand hergestellt werden, weil die zu verbindende Fläche kleiner ist. Des weiteren entsteht aus dieser Verbindung ein größerer Winkel zwischen den verbundenen Bauteilen (Außenkolben und Brennerschaft), der zu einer besseren mechanischen Festigkeit führt.

Dabei wird das Pumploch selbst gar nicht mehr verschlossen, sondern durch den Wulst vom Volumen des Außenkolbens abgeschnitten.

Der Außenkolben kann außerdem kleinflächig im Bereich des Verlängerungsteils mit dem Innenkolben verbunden werden. Weiterhin ergibt sich aus dieser Konstruktion eine thermische Abgrenzung, die es optional ermöglicht den Pumplochbereich über Unterdruck und Temperatur bei einer definierten Abgrenzung (Äquator der Perle) flächig auffallen zu lassen.

Die Außenkolbenfüllung kann optional Vakuum, Stickstoff (50 mbar - 800 mbar), Argon (50 mbar - 800 mbar) oder andere Gasgemische oder Luft (Normaldruck, offenes System) sein.

Das Herstellverfahren verwendet im Prinzip folgende Schritte:
a) Bereitstellen eines Rohres aus Quarzglas als Vorläufer des Entladungsgefäßes;
b) Beschicken des Rohres mit je einem Elektrodensystem an jedem Ende, wobei das Elektrodensystem eine Elektrode, eine Folie, eine Stromzuführung und einen Sockel umfasst;
c) Erwärmen und Verformen des Rohres an einem ersten Ende, so dass ein zentrales Entladungsvolumen, eine Einschmelzung, die die Folie enthält, und ein rohrförmiges Verlängerungsteil, das die Stromzuführung und das Sockelteil enthält, gebildet wird und wobei während der Formgebung oder nachträglich ein radialer Wulst an der Einschmelzung in Höhe des äußeren Folienendes angebracht wird;
d) Abpumpen und Befüllen des Entladungsvolumens durch das zweite noch offene Ende;
e) Erwärmen und Verformen des Rohres an dem zweiten Ende, so dass auch hier eine Einschmelzung , die die Folie enthält, und ein rohrförmiges Verlängerungsteil, das die Stromzuführung und das Sockelteil enthält, gebildet wird und wobei auch hier während der Formgebung oder nachträglich ein radialer Wulst an der Einschmelzung angebracht wird; wobei im dadurch entstehenden Entladungsgefäß am zweiten Verlängerungsteil seitlich eine Öffnung als späteres Pumploch für einen Außenkolben bestehen bleibt;
f) Überstülpen eines als späterer Außenkolben gedachten zweiten Rohrs aus Quarzglas mit größerem Durchmesser, wobei die Länge des zweiten Rohres so bemessen ist, dass das zweite Rohr das Entladungsvolumen, den Abdichtungsbereich und einen gewissen Teil des Verlängerungsteils überdeckt, insbesondere einen Bereich von 10 bis 60 % der Länge des Verlängerungsteils; wobei außerdem das spätere Pumploch im Überdeckungsbereich eingeschlossen ist;
g) Aufrollen oder Aufschmelzen oder Anheften der beiden Enden des zweiten Rohrs zur Bildung eines Außenkolbens, so dass zumindest ein vakuumdichter Kontakt im Bereich des Verlängerungsteils hergestellt wird, wobei das Pumploch innerhalb der Kontaktzone liegt;
h) Abpumpen und ggf. Befüllen des zwischen Innengefäß und Außenkolben sich erstreckenden Volumens über das Pumploch und das noch offene Ende des zweiten Verlängerungsteils;
i) Auffallenlassen der Enden des Außenkolbens auf die Wülste an den Einschmelzungen;

Ggf. kann zum Verschließen des Pumplochs (falls gewünscht) entweder ein erneutes Zurollen angewendet werden, wobei vorteilhaft der zuzurollende Bereich im ersten Zurollvorgang bereits auf einen deutlich geringeren Durchmesser gebracht worden ist. Das Pumploch kann auch durch einfaches Zufallen mittels Anwendung von Unterdruck geschlossen werden. Eine weitere Alternative ist das Zuschmelzen durch einen Laserstrahl, oder auch durch Plasmaerhitzen, oder irgendein anderes etabliertes Verfahren.

### Kurze Beschreibung der Zeichnungen

Im Folgenden soll die Erfindung anhand mehrerer Ausführungsbeispiele näher erläutert werden. Die Figuren zeigen:
- Fig. 1: ein erstes Ausführungsbeispiel einer Metallhalogenidlampe;
- Fig. 2: ein Herstellverfahren für die Lampe gemäß Figur 1, stark schematisiert;
- Fig. 3: ein Ausführungsbeispiel einer Halogenglühlampe;
- Figur 4: eine Detailaufnahme des Bereichs um das Pumploch mit Wulst und noch offenem Pumpweg;
- Figur 5: eine Detailaufnahme des Bereichs um das Pumploch mit Wulst und geschlossenem Pumpweg ;
- Fig. 6: das neuartige Ende des Herstellverfahrens.

### Bevorzugte Ausführungsform der Erfindung

Figur 1 zeigt stark schematisiert die seitliche Ansicht einer zweiseitig verschlossenen Metallhalogenidlampe 1. Das als Tonnenkörper ausgebildete Entladungsgefäß 2 aus Quarzglas schließt zwei Elektroden 3 nebst einer Metallhalogenidfüllung ein. Die Kolbenenden sind durch Quetschungen 4 oder auch Einschmelzungen abgedichtet, in die Folien 5 eingebettet sind. Diese sind mit äußeren Stromzuführungen 6 verbunden. Die äußere Stromzuführung 6 ist in einer rohrförmigen Hülse 7 geführt und endet in einer Buchse 8 eines integralen Sockelteils 9. Der Sockel ist einteilig aus Stahl gefertigt und umfasst außerdem eine Kreisscheibe 10 als Kontaktelement und Widerhaken 11 als Zentrierung und Halterung. Der bauchige Teil des Entladungsgefäßes ist von einem Außenkolben 12 umgeben, der im Bereich des Übergangs zwischen der Quetschung 4 und der Hülse 7 aufgerollt (13) ist. Der Außenkolben 12 weist eine umlaufende Delle 14 auf, so dass ein elastisches Trägerband 15 aus rostfreiem Stahl oder vernickeltem Eisen an der inneren Oberfläche des Außenkolbens eingespreizt ist ohne seitlich verrutschen zu können. Das Trägerband enthält Gettermaterialen wie Zr, Fe, V, Co. Sie dienen zum absorbieren verschiedener Stoffe wie Sauerstoff, Wasserstoff, o.ä. Der Außenkolben kann mit Stickstoff, einem anderen inerten Gas oder auch Vakuum befüllt sein.

Eine Herstellungsmethode wird wie folgt anhand Fig. 2 beschrieben: dabei wird zunächst das Entladungsgefäß 2 soweit aus einem zylindrischen Rohr mittels einer Formrolle und evtl. Quetschbacken, die jeweils ein in das noch offene Rohr eingebrachtes Elektrodensystem beispielsweise durch Quetschen fixieren, fertiggestellt, dass es an beiden Enden mit einer Abdichtung (Quetschung 4 oder Einschmelzung) versehen ist. Gleichzeitig bleiben an den Abdichtungen integral angesetzte hülsenförmige Verlängerungsteile 7 stehen. Während ein erstes Verlängerungsteil 7a abgeschlossen wird, indem das zunächst noch offene Ende 16a des Verlängerungsteils auf ein eingebrachtes Sockelteil 17 auffällt, bleibt bei dem zweiten Verlängerungsteil 7b ein Pumploch 18 offen. Außerdem wird das offene Ende 16 b zunächst nicht behandelt. Der zylindrische Außenkolben 12 ist parallel dazu soweit vorbehandelt, dass eine umlaufende Delle 14 ein daneben eingespanntes Trägerband im Außenkolben 12 seitlich fixiert. Die Enden des Außenkolbens werden nun mittels vorheriger Erwärmung durch Flammen und Anwendung von Formbacken R auf das Verlängerungsteil 16 a,b an beiden Seiten aufgerollt (Pfeil P1, P2) und zwar so, dass die Fixierung an dem zweiten Verlängerungsteil 16b außerhalb des noch offenen Pumplochs 18 erfolgt. In Höhe des Pumplochs 18 wird der Außenkolben 12 zwar schon eingerollt , aber noch nicht so, dass er am Verlängerungsteil 16b anliegt (Pfeil P2). Diese Anordnung wird am noch offenen Ende des zweiten Verlängerungsteils über eine Zuleitung 38 an ein Pump- und Befüllungssystem 39 angeschlossen, insbesondere indem ein Pumpgummi 40 auf das Ende des Verlängerungsteils aufgesetzt wird. Besonders vorteilhaft ist dabei das Sockelteil noch nicht eingesetzt.

Nun kann die Atmosphäre im Außenkolben abgepumpt werden. Der Pumpweg ist als Pfeil P3 angezeigt. Anschließend kann der Außenkolben 12 mit einer etwaigen inerten Atmosphäre über diesen Pumpweg beschickt werden oder Vakuum beibehalten werden. Im nächsten Schritt wird das Pumploch 18 ggf. verschlossen, indem es entweder zugerollt wird, mittels Laser zugeschmolzen wird, oder einfach nach Erwärmen unter Anlegen von Unterdruck von selbst zufällt. Dies ist aber nicht unbedingt nötig. Anschließend wird das Ende 16b des zweiten Verlängerungsteils "aufgeschrumpft", aber nur soweit, dass es auf der Perle 30 aufliegt. Das Getterband 15 kann, falls bei dem verwendeten Getter notwendig, später durch den Außenkolben 12 hindurch mittels Laser aktiviert werden.

Figur 3 zeigt eine Halogenglühlampe 20, die ganz ähnlidh gestaltet ist, jedoch hat sie keine Elektroden, sondern einen Leuchtkörper 21 im Innern des Innenkolbens.

Figur 4 zeigt im Detail den Bereich der Verbindung zwischen Innenkolben 2 und Außenkolben 12. Hier sitzt die Glasperle 30, die beispielsweise als umlaufender Kragen oder Wulst durch Stauchen, Rollen oder Formblasen des Abdichtungsbereichs erzeugt werden kann, in etwa in Höhe des äußeren Endes der Folie 5 in der Einschmelzung 24. Dahinter sitzt weiter außen das Pumploch 18, das von der rohrartigen Verlängerung 7 aus eine Verbindung in den Außenkolben 12 schafft. Der Außenkolben 12 ist nur an seinem äußeren Ende am Verlängerungsteil 7 des Innenkolbens angeheftet. Der Außenkolben ist noch von der Glasperle 30 beabstandet.

Figur 5 zeigt, daß anschließend der Endbereich des Außenkolbens erwärmt wird und das rohrartige schmale Ende 32 des Außenkolbens auf die Kuppe der Perle 30 gedrückt wird. Somit wird eine ringförmige kleinflächige Verbindung geschaffen, die das Pumploch 18 vom inneren Volumen des Außenkolbens abschneidet. Das Pumploch bleibt dabei ggf. als solches erhalten. Gleichzeitig fungiert diese ringförmige kleinflächige Verbindung als ideale Wärmebrücke zwischen Einschmelzung 24 und Außenkolben 12.

Das Entladungsgefäß 2 gemäß Figur 6 hat beispielsweise eine Füllung aus Metallhalogeniden wie an sich bekannt. Des weiteren sind im Entladungsgefäß zwei Elektroden 3 angeordnet, zwischen denen der Entladungsbogen brennt.

Aus Symmetriegründen der Wärmebelastung haben in diesem Ausführungsbeispiel beide Quetschungen 4 derartige Wülste 30 in der Nähe des Folienendes. Nur einer davon hat jedoch eine Funktion in Zusammenhang mit dem Verschließen des Pumplochs 18.

Die Ausformung der Perle kann den 0,4-fachen bis mehrfachen Außendurchmesser des Schaftes (Quetschung bzw. der Einschmelzung) betragen. Die Perle 30 ist ein rotationssymmetrischer Grundkörper (Kugel- oder Linsenform), der im größten Durchmesserbereich eine gerundete Außenkontur aufweist. Der Übergangsbereich zum zylinderartigen Schaftbereich kann eckig oder gerundet ausgeformt sein.

## Patentansprüche

1. Elektrische Lampe (1) mit einem langgestreckten Entladungsgefäß (2) aus Quarzglas, mit einem Zentralteil, das an zwei Seiten mit Einschmelzungen (4, 24) verschlossen ist, an denen außen rohrartige Verlängerungsteile (7) anschließen, wobei die Einschmelzungen Folien (5) beinhalten, und wobei das Entladungsgefäß (2) eine Längsachse besitzt, und wobei in dem Entladungsgefäß (2) ein Leuchtmittel (3) untergebracht ist, und wobei das Entladungsgefäß (2) von einem Außenkolben (12) aus Quarzglas umgeben ist, auf einer Seite im Bereich des Verlängerungsteils ein Pumploch (18) angebracht ist,
**dadurch gekennzeichnet, dass**
die Einschmelzungen (4, 24) in Höhe des Endes der Folien Wülste (30) besitzen, die radial nach außen abstehen, wobei jeweils ein Endbereich des Außenkolbens mit dem Wulst (30) in Verbindung steht, so dass Wärme von der Folie (5) abgeleitet wird.

2. Elektrische Lampe nach Anspruch 1, **dadurch gekennzeichnet, dass** der Außenkolben außerdem an seinem Ende mit dem Verlängerungsteil verbunden ist.

3. Verfahren zur Herstellung einer elektrischen Lampe nach Anspruch 1, mit Außenkolben (12) und mit einem darin angeordneten Entladungsgefäß (2), **dadurch gekennzeichnet, dass** folgende Verfahrensschritte verwendet werden:
a) Bereitstellen eines Rohres aus Quarzglas als Vorläufer des Entladungsgefäßes;
b) Beschicken des Rohres mit je einem Elektrodensystem an jedem Ende, wobei das Elektrodensystem eine Elektrode, eine Folie, eine Stromzuführung und einen Sockel umfasst;
c) Erwärmen und Verformen des Rohres an einem ersten Ende, so dass ein zentrales Entladungsvolumen, eine Einschmelzung, die die Folie enthält, und ein rohrförmiges Verlängerungsteil, das die Stromzuführung und das Sockelteil enthält, gebildet wird und wobei während der Formgebung oder nachträglich ein radialer Wulst an der Einschmelzung in Höhe des äußeren Folienendes angebracht wird;
d) Abpumpen und Befüllen des Entladungsvolumens durch das zweite noch offene Ende;
e) Erwärmen und Verformen des Rohres an dem zweiten Ende, so dass auch hier eine Einschmelzung , die die Folie enthält, und ein rohrförmiges Verlängerungsteil, das die Stromzuführung und das Sockelteil enthält, gebildet wird und wobei auch hier während der Formgebung oder nachträglich ein radialer Wulst an der Einschmelzung angebracht wird; wobei im dadurch entstehenden Entladungsgefäß am zweiten Verlängerungsteil seitlich eine Öffnung als späteres Pumploch für einen Außenkolben bestehen bleibt;
f) Überstülpen eines als späterer Außenkolben gedachten zweiten Rohrs aus Quarzglas mit größerem Durchmesser, wobei die Länge des zweiten Rohres so bemessen ist, dass das zweite Rohr das Entladungsvolumen, den Abdichtungsbereich und einen gewissen Teil des Verlängerungsteils überdeckt, insbesondere einen Bereich von 10 bis 60 % der Länge des Verlängerungsteils; wobei außerdem das spätere Pumploch im Überdeckungsbereich eingeschlossen ist;
g) Aufrollen oder Aufschmelzen oder Anheften der beiden Enden des zweiten Rohrs zur Bildung eines Außenkolbens, so dass zumindest ein vakuumdichter Kontakt im Bereich des Verlängerungsteils hergestellt wird, wobei das Pumploch innerhalb der Kontaktzone liegt;
h) Abpumpen und ggf. Befüllen des zwischen Innengefäß und Außenkolben sich erstreckenden Volumens über das Pumploch und das noch offene Ende des zweiten Verlängerungsteils;
i) Auffallenlassen der Enden des Außenkolbens auf die Wülste an den Einschmelzungen.

## Claims

1. Electrical lamp (1) having an elongated discharge vessel (2) of silica glass, with a central part, which is closed on two sides by seals (4, 24), which are adjoined on the outside by tubular extension parts (7), wherein the seals comprise foils (5), and wherein the discharge vessel (2) has a longitudinal axis, and wherein a luminous means (3) is accommodated in the discharge vessel (2), and wherein the discharge vessel (2) is surrounded by an outer bulb (12) of silica glass, and an exhaust hole (18) is provided on one side in the region of the extension part,
**characterized in that**
level with the end of the foils, the seals (4, 24) have beads (30) that protrude radially outwards, wherein an end region of the outer bulb is respectively in connection with the bead (30), so that heat is dissipated from the foil (5).

2. Electrical lamp according to Claim 1, **characterized in that** the outer bulb is also connected at its end to the extension part.

3. Method for producing an electrical lamp according to Claim 1, comprising an outer bulb (12) and comprising a discharge vessel (2) arranged therein, **characterized in that** the following method steps are used:
a) providing a tube of silica glass as a precursor to the discharge vessel;
b) loading the tube with a respective electrode system at each end, wherein the electrode system comprises an electrode, a foil, a power supply and a base;
c) heating and shaping the tube at a first end, so that a central discharge volume, a seal, which contains the foil, and a tubular extension part, which contains the power supply and the base part, is formed and wherein, during the shaping or thereafter, a radial bead is provided on the seal level with the outer foil end;
d) evacuating and filling the discharge volume through the second, still open end;
e) heating and shaping the tube at the second end, so that a seal, which contains the foil, and a tubular extension part, which contains the power supply and the base part, is also formed here and wherein, during shaping or thereafter, a radial bead is also provided here on the seal; wherein, in the discharge vessel thereby produced, an opening remains at the side of the second extension part as a later exhaust hole for an outer bulb;
f) fitting over a second tube of silica glass of a larger diameter, intended as the later outer bulb, wherein the length of the second tube is dimensioned such that the second tube covers the discharge volume, the sealing region and a certain part of the extension part, in particular a region of 10 to 60% of the length of the extension part; wherein the later exhaust hole is also enclosed in the covering region;
g) rolling or melting or attaching the two ends of the second tube to form an outer bulb, so that at least a vacuum-tight contact is produced in the region of the extension part, wherein the exhaust hole lies within the contact zone;
h) evacuating and optionally filling the volume extending between the inner vessel and the outer bulb by way of the exhaust hole and the still open end of the second extension part;
i) allowing the ends of the outer bulb to drop onto the beads at the seals.

## Revendications

1. Lampe électrique (1) comprenant une enceinte à décharge allongée (2) en verre de silice, comprenant une partie centrale, qui est fermée au niveau de deux côtés avec des scellements d'étanchéité (4, 24), auxquels des parties de prolongement tubulaires (7) se raccordent à l'extérieur, les scellements d'étanchéité contenant des films (5), et l'enceinte à décharge (2) possédant un axe longitudinal, et un agent lumineux (3) étant placé dans l'enceinte à décharge (2), et l'enceinte à décharge (2) étant entourée par une ampoule externe (12) en verre de silice, un trou de pompage (18) étant ménagé sur un côté dans la zone de la partie de prolongement,
**caractérisée en ce que**
les scellements d'étanchéité (4, 24) possèdent à hauteur de l'extrémité des films des renflements (30), qui s'écartent radialement vers l'extérieur, respectivement une zone d'extrémité de l'ampoule externe étant reliée au renflement (30), de sorte que de la chaleur est évacuée par le film (5).

2. Lampe électrique selon la revendication 1, **caractérisée en ce que** l'ampoule externe est en outre reliée au niveau de son extrémité à la partie de prolongement.

3. Procédé de fabrication d'une lampe électrique selon la revendication 1, comprenant une ampoule externe (12) et comprenant une enceinte à décharge (2) disposée à l'intérieur de celle-ci, **caractérisé en ce que** les étapes de procédé suivantes sont utilisées :
a) préparer un tube en verre de silice en tant que précurseur de l'enceinte à décharge ;
b) insérer un système à électrode dans le tube à chaque extrémité, le système à électrode comprenant une électrode, un film, une arrivée de courant et un culot ;
c) réchauffer et déformer le tube au niveau d'une première extrémité, de sorte qu'un volume de décharge central, un scellement d'étanchéité, qui contient le film, et une partie de prolongement tubulaire, qui contient l'arrivée de courant et la partie culot, sont formés, et pendant le modelage ou par la suite un renflement radial étant ménagé au niveau du scellement d'étanchéité à hauteur de l'extrémité de film extérieure ;
d) pomper et remplir le volume de décharge par le biais de la deuxième extrémité encore ouverte ;
e) réchauffer et déformer le tube au niveau de la deuxième extrémité, de sorte qu'ici aussi un scellement d'étanchéité, qui contient le film, et une partie de prolongement tubulaire, qui contient l'arrivé de courant et la partie culot, sont formés et ici aussi pendant le modelage ou par la suite un renflement radial étant ménagé au niveau du scellement d'étanchéité ; dans l'enceinte à décharge qui en résulte une ouverture restant sur le côté de la deuxième partie de prolongement pour faire office de trou de pompage ultérieur pour une ampoule externe ;
f) mettre en place un deuxième tube en verre de silice pensé comme une ampoule externe ultérieure avec un diamètre plus grand, la longueur du deuxième tube étant dimensionnée de sorte que le deuxième tube recouvre le volume de décharge, la zone d'étanchéité et une certaine partie de la partie de prolongement, notamment une zone de 10 à 60 % de la longueur de la partie de prolongement ; le trou de pompage ultérieur étant en outre inclus dans la zone de recouvrement ;
g) enrouler ou faire fondre ou fixer les deux extrémités du deuxième tube pour former une ampoule externe, de sorte qu'au moins un contact étanche sous vide dans la zone des parties de prolongement est obtenu, le trou de pompage se trouvant à l'intérieur de la zone de contact ;
h) pomper et le cas échéant remplir le volume s'étendant entre l'enceinte interne et l'ampoule externe par le trou de pompage et la partie encore ouverte de la deuxième partie de prolongement ;
i) placer les extrémités de l'ampoule externe sur les renflements au niveau des scellements d'étanchéité.
